# EUROPÄISCHE PATENTANMELDUNG

(11) **EP 1 820 901 A1**
(43) Veröffentlichungstag der Anmeldung: **22.08.2007**
(21) Anmeldenummer: 06450151.3
(22) Anmeldetag: 23.10.2006
(51) Int. Cl.: D21G 3/00, B41F 9/10

(54) **Einrichtung zur lösbaren Befestigung eines in einer Anlage zur Papiererzeugung befindlichen Halters für eine Schaberklinge**

(30) Priorität: 16.02.2006 AT 2472006
(71) Anmelder: Bartelmuss, Klaus, 8833 Teufenbach (AT); Bartelmuss, Heinz, 8833 Teufenbach (AT)
(72) Erfinder: Bartelmuss, Klaus, 8833 Teufenbach (AT); Bartelmuss, Heinz, 8833 Teufenbach (AT)
(74) Vertreter: Atzwanger, Richard

(57) **Zusammenfassung**

Einrichtung zur lösbaren Befestigung eines in einer Anlage zur Papiererzeugung befindlichen Halters (3) für eine Schaberklinge (2), wobei die Schaberklinge (2), welche einer in der Anlage befindlichen Trag- bzw. Führungswalze (1) für das Siebband, für das Filzband bzw. für das Papierband zugeordnet ist, mittels einer Stelleinrichtung (4) in ihrer Lage gegenüber der Trag- bzw. Führungswalze (1) einstellbar ist und wobei weiters der Halter (3) für die Schaberklinge (2) an einem Träger (6) für den Halter (3) mittels einer Führung zumindest angenähert in Achsrichtung der Trag- bzw. Führungswalze (1) verschiebbar sowie am Träger (6) in der Betriebsstellung feststellbar ist. Dabei ist zwischen dem Halter (3) für die Schaberklinge (2) und dem Träger (6) ein Druckschlauch vorgesehen, durch welchen der Halter (3) für die Schaberklinge (2) mit dem Träger (6) verklemmbar ist.

## Beschreibung

Die gegenständliche Erfindung betrifft eine Einrichtung zur lösbaren Befestigung eines in einer Anlage zur Papiererzeugung befindlichen Halters für eine Schaberklinge, wobei die Schaberklinge, welche einer in dieser Anlage befindlichen Trag- bzw. Führungswalze für das Siebband, für das Filzband oder für das Papierband zugeordnet ist, mittels einer Stelleinrichtung in ihrer Lage gegenüber der Trag- bzw. Führungswalze einstellbar ist und wobei weiters der Halter für die Schaberklinge an einem Träger für den Halter mittels einer Führung zumindest angenähert in Achsrichtung der Trag- bzw. Führungswalze verschiebbar sowie am Träger in der Betriebsstellung feststellbar ist.

In Anlagen zur Papiererzeugung befindet sich ein Siebband, welches über Trag- bzw. Führungwalzen längs der Anlage bewegt wird und auf welches der Papierbrei aufgebracht wird. In der Bewegungsrichtung des Siebbandes wird aus dem Papierbrei die in diesem enthaltene Flüssigkeit abgesaugt und wird das hierdurch erzeugte Papierband mittels durch das Siebband hindurchgesaugte Luft getrocknet. In weiterer Folge befindet sich in dieser Anlage ein Filzband, auf welchem das Papierband weiter getrocknet wird. Sowohl das Siebband als auch das Filzband werden über Trag- und Führungswalzen bewegt. In weiterer Folge wird das Papierband unmittelbar über die Trag- und Führungswalzen bewegt.

Aufgrund der aus dem Papierbrei abgesaugten Flüssigkeit und aufgrund der Trocknungsvorgänge gelangen auf die Trag- bzw. Führungswalzen aus dem Papierbrei bzw. aus dem Papierband abgeführte Bestandteile, insbesondere Zellulosefasern, durch welche die Trag- bzw. Führungswalzen verschmutzt werden. Da durch diese Verschmutzungen die Funktion der Trag- bzw. Führungswalzen beeinträchtigt wird, besteht das Erfordernis, diese einer andauernden Reinigung zu unterziehen. Hierfür ist den Trag- und Führungswalzen jeweils eine Schaberklinge zugeordnet, welche an die betreffende Trag- und Führungswalze zur Anlage gebracht wird, wodurch von dieser Walze auf derselben befindliche Verschmutzungen abgeschabt werden.

Dabei besteht das Erfordernis, die Schaberklinge so anzuordnen, dass sie an die betreffende Walze mit einem vorgegebenen Druck anliegt. Hierfür ist der Halter für die Schaberklinge mit einer Einrichtung zur Verstellung der Winkellage der Schaberklinge gegenüber der betreffenden Walze ausgebildet. Weiters muss der Halter für die Schaberklinge, welcher sich an einem Träger für diesen Halter befindet, an diesem Halter lösbar befestigt sein. Da der Halter für die Schaberklinge mit der Einrichtung zur Einstellung der Winkellage der Schaberklinge oftmals ausgetauscht werden muss, um diese Bauteile reinigen zu können, besteht weiters das Erfordernis, die Befestigung des Halters für die Schaberklinge am Träger für den Halter so auszubilden, dass sie in möglichst einfacher Weise hergestellt oder gelöst werden kann.

Aus dem Stand der Technik ist es bekannt, den Halter für die Schaberklinge und den Träger für diesen Halter mit einander zugeordneten Führungsleisten auszubilden, welchen eine Befestigungsschraube zugeordnet ist, wobei die Führungsleisten durch die Befestigungsschraube miteinander verklemmt werden.

Der gegenständlichen Erfindung liegt die Aufgabe zugrunde, eine Verklemmung zu schaffen, welche wesentlich einfacher betätigt werden kann, wobei eine ebenso wirkungsvolle Verklemmung erzielt wird. Dies wird erfindungsgemäß dadurch erzielt, dass zwischen dem Halter für die Schaberklinge und dem Träger für den Halter ein Druckschlauch vorgesehen ist, durch welchen der Halter für die Schaberklinge mit dem Träger für den Halter verklemmbar ist.

Vorzugsweise sind der Halter und der Träger mit einander zugeordneten, sich in Achsrichtung der Trag- und Führungswalze erstreckenden Leisten ausgebildet, welche vom Halter und vom Träger schräg abragen, wodurch sie durch Aufblähen des Druckschlauches miteinander verklemmt werden. Dabei können der Halter für die Schaberklinge und der Träger für den Halter als angenähert parallel zueinander ausgerichtete Platten ausgebildet sein, welche mit in Achsrichtung verlaufenden und von den Platten schräg abragenden Führungsleisten ausgebildet sind, welche einander zugeordnet sind, und kann der Druckschlauch, welcher zwischen den beiden Platten angeordnet ist, sich zwischen den beiden Paaren der einander zugeordneten Führungsleisten befinden und parallel zu diesen ausgerichtet sein.

Sobald ein gereinigter Halter mit einer Schaberleiste mittels der Führungsleisten in Achsrichtung der Walzen in die Betriebsstellung geschoben worden ist, wird der Druckschlauch aufgebläht, wodurch der Halter für die Schaberklinge mit dem Träger für den Halter verklemmt wird. Sobald der Halter mit einer Schaberklinge entfernt werden soll, wird der im Druckschlauch bestehende Druck abgesenkt, wodurch der Halter gegenüber dem Träger verschoben und in weiterer Folge von diesem gelöst werden kann. Hierauf kann in den Träger ein gereinigter Halter mit einer Schaberklinge eingeschoben und mit diesem durch den Druckschlauch verklemmt werden.

Der Gegenstand der Erfindung ist nachstehend anhand eines in der Zeichnung dargestellten Ausführungsbeispieles näher erläutert. Es zeigen:
- Fig.1: eine Abstütz- bzw. Führungswalze mit einer dieser zugeordneten Schaber-klinge, welche an einem Halter befestigt ist, wobei der Halter an einem Trä-ger befestigt ist, in axonomterischer Darstellung,
- Fig.2: die Bauteile gemäß Fig.1, in Stirnansicht, und
- Fig.2a: das Detail A der Fig.2, in gegenüber dieser vergrößerter Darstellung.

In Fig. 1 ist eine Trag- und Führungswalze 1 dargestellt, welche sich in einer Anlage zur Papiererzeugung unterhalb des Siebbandes, des Filzbandes oder des Papierbandes befindet. Der Walze 1 ist eine Schaberklinge 2 zugeordnet, welche an die Oberfläche der Walze 1 zur Anlage gebracht werden kann, wobei sie der Drehrichtung der Walze 1 entgegengesetzt ausgerichtet ist. Durch die Schaberklinge 2 werden auf der Oberfläche der Walze 1 befindliche Verschmutzungen, welche durch die Entwässerung des am Siebband befindlichen Papierbreies bzw. durch die Trocknung des Papierbandes verursacht werden, entfernt.

Die Schaberklinge 2 ist an einem Halter 3 für die Schaberklinge 2 befestigt. Der Halter 3 ist dabei mit einer Stelleinrichtung 4 ausgebildet, welche dazu dient, die Winkellage der Schaberklinge 2 gegenüber dem Halter 3 bzw. gegenüber der Oberfläche der Walze 1 einstellen zu können. Der Halter 3 für die Schaberklinge 2 ist an einem Träger 6 für den Halter 3 lösbar befestigt. Zwischen dem Halter 3 und dem Träger 6 befindet sich weiters eine Einrichtung 5, durch welche der Halter 3 am Träger 6 in einfacher Weise befestigbar bzw. von diesem lösbar ist.
Der Träger 6 ist an einer Welle 7 befestigt, welche sich in Achsrichtung der Walze 1 erstreckt und welche mittels eines Spannschlosses 8 in eine Schwenklage einstellbar und ist dieser feststellbar ist.

Wie dies aus Fig.2 ersichtlich ist, besteht die Stelleinrichtung 4 aus einem Gehäuse, welches einen unteren Gehäuseteil 41 und einen oberen Gehäuseteil 42 aufweist, wobei der obere Gehäuseteil 42 mittels eines Gelenkes 43 am unteren Gehäuseteil 41 verschwenkbar gelagert ist. Weiters liegt das freie Ende 44 des oberen Gehäuseteiles 42 an die Oberseite der Schaberklinge 2 an. Innerhalb der Gehäuseeteile 41 und 42 befinden sich zwei voneinander im Abstand angeordnete, aufblähbare Schläuche 45 und 46, welche in Achsrichtung der Walze 1 ausgerichtet sind und durch welche der obere Gehäuseteil 42 gegenüber dem unteren Gehäuseteil 41 so verschwenkbar ist, dass die Schaberklinge 2 mit einem einstellbaren Druck an die Oberfläche der Walze 1 anliegt.

Wie dies aus Fig.2a ersichtlich ist, ist der Halter 3 für die Schaberklinge 2 mit zwei schräg nach unten ragenden und in Achsrichtung der Walze 1 ausgerichteten Leisten 31 und 32 ausgebildet, welchen am Träger 6 befindliche und schräg nach oben abragende Leisten 61 und 62 zugeordnet sind. Diese Leistenpaare 31, 32 und 61, 62 bilden Führungen, mittels welcher der Halter 3 gegenüber dem Träger 6 in Achsrichtung der Walze 1 verschiebbar ist, wie dies in Fig. 1 durch einem Doppelpfeil angedeutet ist. Hierdurch kann der Halter 3 mit der Schaberklinge 2 vom Träger 6 für den Halter 3 abgezogen werden, um gereinigt zu werden und kann auf den Träger 6 ein gereinigter Halter 3 mit einer Schaberklinge 2 aufgeschoben werden.

Die Einrichtung 5 zur Befestigung des Halters 3 für die Schaberklinge 2 am Träger 6 ist durch einen Druckschlauch 51 gebildet, welcher sich zwischen dem Halter 3 und dem Träger 6 bzw. zwischen den einander zugeordneten Leisten 31, 61 und 32, 62 befindet. Sobald der Druckschlauch 51 aufgebläht wird, wird der Halter 3 vom Träger 6 abgehoben und werden die von diesen schräg abragenden Leisten 31, 61 und 32, 62 ineinander verkeilt, wodurch der Halter 3 mit dem Träger 6 verklemmt wird. Sobald der Druck im Druckschlauch 51 vermindert wird, wird diese Verklemmung aufgehoben, wodurch der Halter 3 gegenüber dem Träger 6 verschoben und von diesem gelöst werden kann.

Hierdurch ist eine sehr einfach betätigbare und dessen ungeachtet sehr wirksame Befestigung des Halters 3 für eine Schaberklinge 2 am Träger 6 für den Halter 3 geschaffen, wodurch der Halter 3 mit der Schaberklinge 2 in einfacher Weise vom Träger 6 entfernt und durch einen gereinigten Halter 3 ersetzt werden kann.

## Patentansprüche

1. Einrichtung zur lösbaren Befestigung eines in einer Anlage zur Papiererzeugung befindlichen Halters (3) für eine Schaberklinge (2), wobei die Schaberklinge (2), welche einer in der Anlage befindlichen Trag- bzw. Führungswalze [1] für das Siebband, für das Filzband bzw. für das Papierband zugeordnet ist, mittels einer Stelleinrichtung [4] in ihrer Lage gegenüber der Trag- bzw. Führungswalze [1] einstellbar ist und wobei weiters der Halter (3) für die Schaberklinge (2) an einem Träger (6) für den Halter (3) mittels einer Führung zumindest angenähert in Achsrichtung der Trag- bzw. Führungswalze (1) verschiebbar sowie am Träger (6) in der Betriebsstellung feststellbar ist, **dadurch gekennzeichnet, dass** zwischen dem Halter [3] für die Schaberklinge (2) und dem Träger (6) ein Druckschlauch [51] vorgesehen ist, durch welchen der Halter (3) für die Schaberklinge (2) mit dem Träger (6) verklemmbar ist.

2. Einrichtung nach Patentanspruch 1, **dadurch gekennzeichnet, dass** der Halter (3) und der Träger (6) mit einander zugeordneten, sich in Achsrichtung der Trag- und Führungswalze (1) erstreckenden Leisten (31, 32; 61, 62) ausgebildet sind, welche vom Halter (3) und vom Träger (6) schräg abragen, wodurch sie durch Aufblähen des Druckschlauches (51) miteinander verklemmt werden.

3. Einrichtung nach einem der Patentansprüche 1 und 2, **dadurch gekennzeichnet, dass** der Halter (3) für die Schaberklinge [2] und der Träger [6] für den Halter (3) als angenähert parallel zueinander ausgerichtete Platten ausgebildet sind, welche mit in Achsrichtung verlaufenden und von den Platten schräg abragenden Führungsleisten (31, 32; 61, 62) ausgebildet sind, welche einander zugeordnet sind, und dass der Druckschlauch (51), welcher zwischen den beiden Platten angeordnet ist, sich zwischen den beiden Paaren der einander zugeordneten Führungsleisten (31, 61; 32, 62) befindet und parallel zu diesen ausgerichtet ist.
